# EUROPÄISCHE PATENTSCHRIFT

(11) **EP 1 706 626 B1**
(45) Veröffentlichungstag und Bekanntmachung des Hinweises auf die Patenterteilung: **08.03.2017**
(21) Anmeldenummer: 04817133.4
(22) Anmeldetag: 12.11.2004
(51) Int. Cl.: F02M 1/00

(54) **STÜTZELEMENT**
SUPPORTING ELEMENT
ELEMENT D'APPUI

(30) Priorität: 17.12.2003 DE 10359299
(43) Veröffentlichungstag der Anmeldung: 04.10.2006
(73) Patentinhaber: ROBERT BOSCH GMBH, 70442 Stuttgart (DE)
(72) Erfinder: SCHEFFEL, Martin, 71665 Vaihingen (DE); BERGER, Werner, 71706 Markgröningen (DE); HOANG, Anh-Tuan, 71732 Tamm (DE); POHLMANN, Jens, 71701 Schwieberdingen (DE); BÜHNER, Martin, 71522 Backnang (DE); FRÖHNER, Thomas, 76199 Karlsruhe (DE); OLIVIER, Cedric, 71638 Ludwigsburg (DE); ANDORFER, Martin, 70825 Korntal-Münchingen (DE)
(74) Vertreter: Körfer, Thomas
(86) Internationale Anmeldenummer: PCT/EP2004/052943
(87) Internationale Veröffentlichungsnummer: WO 2005/059348

(56) Entgegenhaltungen:
- WO-A-03/038267
- WO-A1-00/42315
- DE-A1- 2 926 490
- DE-A1- 10 163 030
- US-A- 5 970 953
- US-B1- 6 276 339

## Beschreibung

### Stand der Technik

Die Erfindung geht aus von einem Stützelement zur Beabstandung einer Brennstoffverteilerleitung von einem in einem Zylinderkopf einer Brennkraftmaschine eingesetzten Brennstoffeinspritzventil nach der Gattung des Hauptanspruchs.

Es ist bereits aus der DE 29 26 490 A1 eine Befestigungsvorrichtung für ein Brennstoffeinspritzventil zur Befestigung an einem Saugrohr bekannt, bei welcher die axiale Fixierung des Brennstoffeinspritzventils an der Brennstoffverteilerleitung bzw. an einem Stecknippel durch ein Befestigungselement erfolgt, das als U-förmige Sicherungsklammer gestaltet ist, die mit zwei in radialer Richtung federnden Schenkeln versehen ist. Die Sicherungsklammer greift dabei im montierten Zustand durch entsprechende Aussparungen des Stecknippels und ist in eine als Ringnut ausgebildete Ausnehmung in einem Anschlußstutzen des Brennstoffeinspritzventils einrastbar. Das axiale Spiel zwischen den Aussparungen und der Sicherungsklammer sowie zwischen der Ringnut und der Sicherungsklammer soll dabei klein gehalten werden, um eine exakte Fixierung des Brennstoffeinspritzventils ohne Verspannungen der Dichtung zu erreichen.

Nachteilig an der aus der DE 29 26 490 A1 bekannten Befestigungsvorrichtung ist insbesondere die verspannende Wirkung der verschiedenen Halterungsteile auf das Brennstoffeinspritzventil. Der im Brennstoffeinspritzventil erzeugte Kraftfluß führt zu Verformungen und somit zu Hubänderungen der Ventilnadel bis zum Verklemmen sowie zu einer Druck- ode r Biegebelastung der Gehäuseteile, die im allgemeinen dünnwandig und an mehreren Stellen miteinander verschweißt sind. Zudem führt jede Befestigungsmaßnahme beispielsweise durch einen Auflagebund zu einer Vergrößerung der radialen Ausdehnung des Brennstoffeinspritzventils und damit zu einem erhöhten Platzbedarf beim Einbau.

Dokument US 5 970 953 A zeigt eine Befestigungsvorrichtung zum Befestigen eines Kraftstoffeinspritzventils an einer Kraftstoffleitung.

### Vorteile der Erfindung

Das erfindungsgemäße Stützelement für ein Brennstoffeinspritzventil mit den kennzeichnenden Merkmalen des Hauptanspruchs hat demgegenüber den Vorteil, daß sich die Brennstoffverteilerleitung über das erfindungsgemäße Stützelement radialkraftfrei am Brennstoffeinspritzventil abstützt und somit Verspannungen und nachfolgende Beschädigungen des Brennstoffeinspritzventils und des Anschlusses der Brennstoffverteilerleitung entfallen. Das Stützelement sorgt durch entsprechend ausgestaltete Bügel und Laschen sowohl für einen Übertrag der Niederhaltekraft der Brennstoffverteilerleitung auf das Brennstoffeinspritzventil als auch für eine Toleranzen und Versätze ausgleichende flexible Fixierung.

Durch die in den Unteransprüchen aufgeführten Maßnahmen sind vorteilhafte Weiterbildungen und Verbesserungen des im Hauptanspruch angegebenen Stützelements möglich.

Von Vorteil ist insbesondere, daß das Stützelement in einfacher Weise durch Stanzen aus Blech herstellbar ist. Auch eine Herstellung durch Tiefziehen und Stanzen ist möglich.

Vorteilhafterweise entfallen bei dem erfindungsgemäßen Stützelement Schrauben oder Spannpratzen zur Befestigung des Brennstoffeinspritzventils an der Stirnseite des Zylinderkopfes.

Ausgestanzte Ausnehmungen sorgen bei einfacher Herstellbarkeit vorteilhafterweise für eine sichere Fixierung des Stützelements am Brennstoffeinspritzventil und eine einfache Abstützung der Brennstoffverteilerleitung.

Verschiedene Laschenformen können in vorteilhafter Weise so ausgestaltet werden, daß eine mehr oder weniger starke elastische und plastische Verformung eine je nach der Einbausituation optimierte Abstützung zwischen Brennstoffverteilerleitung und Brennstoffeinspritzventil ermöglicht.

### Zeichnung

Ausführungsbeispiele der Erfindung sind in der Zeichnung vereinfacht dargestellt und in der nachfolgenden Beschreibung näher erläutert. Es zeigen:
- Fig. 1A-D: verschiedene schematische Ansichten eines ersten Ausführungsbeispiels eines erfindungsgemäß ausgestalteten Stützelements für ein Brennstoffeinspritzventil;
- Fig. 2: eine schematische perspektivische Ansicht eines zweiten Ausführungsbeispiels eines erfindungsgemäß ausgestalteten Stützelements und
- Fig. 3: eine schematische perspektivische Ansicht eines dritten Ausführungsbeispiels eines erfindungsgemäß ausgestalteten Stützelements.

### Beschreibung der Ausführungsbeispiele

Die Fig. 1A bis 1D zeigen verschiedene schematische Ansichten eines ersten Ausführungsbeispiels eines erfindungsgemäß ausgestalteten Stützelements 3 zur Fixierung eines Brennstoffeinspritzventils 1 in einem Zylinderkopf 12 einer Brennkraftmaschine und zum Anschluß des Brennstoffeinspritzventils 1 an eine Brennstoffverteilerleitung 2.

Fig. 1A zeigt dabei in einer schematischen, teilgeschnittenen perspektivischen Ansicht die Einbausituation des Stützelements 3 mit dem Brennstoffeinspritzventil 1.

Das Brennstoffeinspritzventil 1 ist dabei in Form eines direkt einspritzenden Brennstoffeinspritzventils 1 ausgeführt, das zum direkten Einspritzen von Brennstoff in einen Brennraum einer nicht weiter dargestellten, insbesondere gemischverdichtenden, fremdgezündeten Brennkraftmaschine in eine Ventilaufnahme des Zylinderkopfs 12 einsetzbar ist. Die Ventilaufnahme kann ebenso an einem Aufnahmestutzen eines nicht dargestellten Ansaugrohrs vorgesehen sein. Das Brennstoffeinspritzventil 1 weist an einem zulaufseitigen Ende 4 eine Steckverbindung zu einem Aufnahmestutzen einer Brennstoffverteilerleitung 2 auf, die durch eine Dichtung 5 zwischen der Brennstoffverteilerleitung 2 und einem Zuleitungsstutzen 6 des Brennstoffeinspritzventils 1 abgedichtet ist. Das Brennstoffeinspritzventil 1 verfügt über einen elektrischen Anschluß 7 für die elektrische Kontaktierung zur Betätigung des Brennstoffeinspritzventils 1.

Um das Brennstoffeinspritzventil 1 und die Brennstoffverteilerleitung 2 radialkraftfrei voneinander zu beabstanden, ist erfindungsgemäß das Stützelement 3 vorgesehen. Das Stützelement 3 besteht aus einer Klammer 8, welche sich einerseits an einer Schulter 9 des Brennstoffeinspritzventils 1 und andererseits an einer Schulter 10 der Brennstoffverteilerleitung 2 abstützt. Die Klammer 8 ist im Bereich des elektrischen Anschlusses 7 des Brennstoffeinspritzventils 1 geschlitzt ausgebildet, um die Montage zu erleichtern.

Aus Fig. 1B ist ersichtlich, wie die Klammer 8 auf das Brennstoffeinspritzventil 1 aufgesetzt ist und sich an der Schulter 9 abstützt.

Mit der Klammer 8 stehen im ersten Ausführungsbeispiel zwei Laschen 11 und zwei Bügel 18, wie insbesondere aus Fig. 1D hervorgeht, in Verbindung und sorgen für eine federnde Verspannung der Brennstoffverteilerleitung 2 gegen das Brennstoffeinspritzventil 1. Dabei sind die Laschen 11 für eine radiale Klemmwirkung und die Bügel 18 für die axiale Elastizität verantwortlich. Die Laschen 11 stützen sich an der Schulter 9 des Brennstoffeinspritzventils 1 ab, während die Bügel 18 an der Schulter 10 der Brennstoffverteilerleitung 2 anliegen.

Die Bügel 18 sind bedingt durch ihre Form und ihren Ansatz an die Klammer 8 so ausgeführt, daß sie unter axialer Belastung plastisch-elastisch verformt werden können und dadurch eine axiale Kraft in das Brennstoffeinspritzventil 1 einleiten.

Fig. 1C zeigt eine Aufsicht auf das erste Ausführungsbeispiel des erfindungsgemäß ausgestalteten Stützelements 3 in auf das Brennstoffeinspritzventil 1 montierter Position. Um zu verhindern, daß das Stützelement 3 durch die axiale Krafteinleitung durch die Brennstoffverteilerleitung 2 radial auswandert und dadurch zu Verspannungen des Brennstoffeinspritzventils 1 im Zylinderkopf bzw. Verbiegungen des Brennstoffeinspritzventils 1 und nachfolgende Fehlfunktionen beispielsweise durch Verklemmen der Ventilnadel des Brennstoffeinspritzventils 1 führt, ist das Stützelement 3 einerseits nicht rund, sondern in einer grob rechteckigen oder quadratischen Querschnittsform ausgeführt, wobei zusätzlich Kanten 16, welche den Abschluß der Klammer 8 beidseitig einer Schlitzung 15 bilden, in Richtung auf das Brennstoffeinspritzventil 1 nach radial innen umgelegt sind. Dadurch wird erreicht, daß die Kanten 16 auf ihrer gesamten axialen Länge am Brennstoffeinspritzventil 1 anliegen und dadurch ein Verrutschen des Stützelements 3 verhindern.

Im Bereich der Schlitzung 15 befindet sich im montierten Zustand des Stützelements 3 der elektrische Anschluß 7 des Brennstoffeinspritzventils 1.

In Fig. 2 ist ein zweites Ausführungsbeispiel eines erfindungsgemäß ausgestalteten Stützelements 3 dargestellt. Dieses weist dabei verschiedenartig geformte Laschen 11 auf, welche mit der Klammer 8 verbunden sind. Im Ausführungsbeispiel sind zwei einander gegenüberliegende Laschen 11b zungenförmig ausgebildet, während eine dritte Lasche 11a eine in etwa zwiebelartige Form aufweist. Eine umgekehrte Verteilung in Form von zwei zwiebelförmigen Laschen 11a und einer zungenförmigen Lasche 11b ist ebenfalls möglich. Eine Ausnehmung 17 in der Lasche 11a sorgt für eine höhere Elastizität der Lasche 11a und somit für eine größere Toleranz gegenüber Verspannungen. Die Kanten 16 können wie in Fig. 1A-D ausgestaltet sein.

In Fig. 3 ist ein drittes Ausführungsbeispiel eines erfindungsgemäß ausgestalteten Stützelements 3 dargestellt. Dieses weist dabei Laschen 11 auf, welche eine kombinierte Form aus den zungenförmigen Laschen 11b und der zwiebelförmigen Lasche 11a des vorstehend beschriebenen zweiten Ausführungsbeispiels darstellen. Die dargestellte Form ist einfacher herstellbar, weist aber eine hohe Elastizität und Flexibilität zum Ausgleich radialer und axialer Kräfte auf. Die Kanten 16 können ebenfalls wie in Fig. 1A-D ausgestaltet sein.

Durch die federnde Verspannung der Bauteile gegeneinander können nicht nur axiale Kräfte durch die Brennstoffverteilerleitung 2, sondern auch Fertigungstoleranzen und Längenänderungen durch Erwärmung beim Betrieb der Brennkraftmaschine ausgeglichen werden.

Die Erfindung ist nicht auf die dargestellten Ausführungsbeispiele beschränkt und beispielsweise auch für Brennstoffeinspritzventile 1 zur Einspritzung in den Brennraum einer selbstzündenden Brennkraftmaschine anwendbar. Insbesondere können die in den Figuren dargestellten Stützelemente 3 auch in umgekehrter Einbaulage montiert werden, so daß sich die Bügel 18 an der Schulter 9 des Brennstoffeinspritzventils 1 statt an der Schulter 10 der Brennstoffverteilerleitung 2 abstützen. Alle Merkmale der Erfindung sind beliebig miteinander kombinierbar.

## Patentansprüche

1. Stützelement zur wechselseitigen Abstützung eines Brennstoffeinspritzventils (1) in einer Ventilaufnahme, insbesondere der Ventilaufnahme eines Zylinderkopfes (12) einer Brennkraftmaschine und des Brennstoffeinspritzventils (1) an einer Brennstoffverteilerleitung (2),
wobei das Stützelement (3) eine Klammer (8) und daran ausgebildete Laschen (11) und Bügel (18) aufweist,
wobei sich die Laschen (11) an einer Schulter (9) des Brennstoffeinspritzventils (1) abstützen und das Brennstoffeinspritzventil (1) umgreifen,
wobei sich die Bügel (18) an einer Schulter (10) der Brennstoffverteilerleitung (2) abstützen und
wobei die Bügel (18) eine federnde Verspannung mit axialer Elastizität der Brennstoffverteilerleitung (2) gegen das Brennstoffeinspritzventil (1) bewirken,
**dadurch gekennzeichnet,**
**dass** das Stützelement (3) eine rechteckige oder quadratische Querschnittsform aufweist
und **dass** die Klammer (8) Kanten (16) aufweist, welche nach radial innen umgelegt sind, um auf ihrer gesamten axialen Länge an dem Brennstoffeinspritzventil (1) anzuliegen.

2. Stützelement nach Anspruch 1,
**dadurch gekennzeichnet,**
**dass** die Anzahl der Bügel (18) zwei beträgt.

3. Stützelement nach einem der Ansprüche 1 bis 2,
**dadurch gekennzeichnet,**
**dass** die Anzahl der Laschen (11) zumindest zwei beträgt.

4. Stützelement nach einem der Ansprüche 1 bis 2,
**dadurch gekennzeichnet,**
**dass** die Anzahl der Laschen (11) drei beträgt.

5. Stützelement nach Anspruch 4,
**dadurch gekennzeichnet,**
**dass** die drei Laschen (11) gleich geformt sind.

6. Stützelement nach Anspruch 5,
**dadurch gekennzeichnet,**
**dass** die drei Laschen (11) mehrfach geschwungen ausgebildet sind.

7. Stützelement nach Anspruch 4,
**dadurch gekennzeichnet,**
**dass** die Laschen (11) unterschiedliche Formen aufweisen.

8. Stützelement nach Anspruch 4,
**dadurch gekennzeichnet,**
**dass** zwei der drei Laschen (11) eine gleiche Form aufweisen.

9. Stützelement nach Anspruch 7 oder 8,
**dadurch gekennzeichnet,**
**dass** zumindest eine der drei Laschen (11) in Form einer zungenförmigen Lasche (11b) ausgebildet ist.

10. Stützelement nach Anspruch 7 oder 8,
**dadurch gekennzeichnet,**
**dass** zumindest eine der drei Laschen (11) eine zwiebelartige Form (11a) aufweist.

11. Stützelement nach Anspruch 10,
**dadurch gekennzeichnet,**
**dass** die zwiebelartig geformte Lasche (11a) eine Ausnehmung (17) aufweist.

12. Stützelement nach einem der Ansprüche 1 bis 11,
**dadurch gekennzeichnet,**
**dass** die Klammer (8) im Bereich einer elektrischen Zuleitung (7) des Brennstoffeinspritzventils (1) eine Schlitzung (15) aufweist.

13. Stützelement nach einem der Ansprüche 1 bis 12,
**dadurch gekennzeichnet,**
**dass** die Klammer (8) aus Federstahl durch Stanzen hergestellt ist.

14. Stützelement nach einem der Ansprüche 1 bis 13,
**dadurch gekennzeichnet,**
**dass** das Brennstoffeinspritzventil (1) durch das Stützelement (3) gegen die Brennstoffverteilerleitung (2) verspannt ist.

15. Stützelement nach einem der Ansprüche 1 bis 14,
**dadurch gekennzeichnet,**
**dass** das Stützelement (3) durch den Zylinderkopf (12) der Brennkraftmaschine geführt ist.

## Claims

1. Support element for the two-way support of a fuel injection valve (1) in a valve receptacle, in particular the valve receptacle of a cylinder head (12) of an internal combustion engine, and of the fuel injection valve (1) on a fuel distributor line (2),
wherein the support element (3) has a bracket (8) and lugs (11) and bows (18) formed thereon,
wherein the lugs (11) are supported on a shoulder (9) of the fuel injection valve (1) and engage around the fuel injection valve (1),
wherein the bows (18) are supported on a shoulder (10) of the fuel distributor line (2), and
wherein the bows (18) effect resilient bracing, with axial elasticity, of the fuel distributor line (2) against the fuel injection valve (1),
**characterized**
**in that** the support element (3) has a rectangular or square cross-sectional shape,
and **in that** the bracket (8) has edges (16) which are folded in a radially inward direction in order to bear, over their entire axial length, against the fuel injection valve (1).

2. Support element according to Claim 1,
**characterized**
**in that** the number of bows (18) is two.

3. Support element according to either of Claims 1 and 2,
**characterized**
**in that** the number of lugs (11) is at least two.

4. Support element according to either of Claims 1 and 2,
**characterized**
**in that** the number of lugs (11) is three.

5. Support element according to Claim 4,
**characterized**
**in that** the three lugs (11) are of identical shape.

6. Support element according to Claim 5,
**characterized**
**in that** the three lugs (11) are of multiply curved form.

7. Support element according to Claim 4,
**characterized**
**in that** the lugs (11) have different shapes.

8. Support element according to Claim 4,
**characterized**
**in that** two of the three lugs (11) have an identical shape.

9. Support element according to Claim 7 or 8,
**characterized**
**in that** at least one of the three lugs (11) is in the form of a tongue-shaped lug (11b).

10. Support element according to Claim 7 or 8,
**characterized**
**in that** at least one of the three lugs (11) has an onion-like shape (11a).

11. Support element according to Claim 10,
**characterized**
**in that** the lug (11a) of onion-like shape has a recess (17).

12. Support element according to one of Claims 1 to 11,
**characterized**
**in that** the bracket (8) has a slot (15) in the region of an electrical supply line (7) of the fuel injection valve (1).

13. Support element according to one of Claims 1 to 12,
**characterized**
**in that** the bracket (8) is produced from spring steel by punching.

14. Support element according to one of Claims 1 to 13,
**characterized**
**in that** the fuel injection valve (1) is braced against the fuel distributor line (2) by the support element (3).

15. Support element according to one of Claims 1 to 14,
**characterized**
**in that** the support element (3) is led through the cylinder head (12) of the internal combustion engine.

## Revendications

1. Elément d'appui pour le support mutuel d'une soupape d'injection de carburant (1) dans un logement de soupape, en particulier le logement de soupape d'une culasse (12) d'un moteur à combustion interne et de la soupape d'injection de carburant (1) sur une conduite de distribution de carburant (2), l'élément d'appui (3) présentant une pince (8) et des pattes (11) et étriers (18) réalisés sur celle-ci, les pattes (11) s'appuyant contre un épaulement (9) de la soupape d'injection de carburant (1) et venant en prise autour de la soupape d'injection de carburant (1), les étriers (18) s'appuyant contre un épaulement (10) de la conduite de distribution de carburant (2) et les étriers (18) provoquant une précontrainte élastique avec une élasticité axiale de la conduite de distribution de carburant (2) contre la soupape d'injection de carburant (1),
**caractérisé en ce que**
l'élément d'appui (3) présente une forme en section transversale rectangulaire ou quadratique et **en ce que** la pince (8) présente des arêtes (16) qui sont repliées radialement vers l'intérieur pour s'appliquer sur toute leur longueur axiale contre la soupape d'injection de carburant (1).

2. Elément d'appui selon la revendication 1,
**caractérisé en ce que**
le nombre des étriers (18) est de deux.

3. Elément d'appui selon l'une quelconque des revendications 1 à 2,
**caractérisé en ce que**
le nombre des pattes (11) est d'au moins deux.

4. Elément d'appui selon l'une quelconque des revendications 1 à 2,
**caractérisé en ce que**
le nombre des pattes (11) est de trois.

5. Elément d'appui selon la revendication 4,
**caractérisé en ce que**
les trois pattes (11) ont la même forme.

6. Elément d'appui selon la revendication 5,
**caractérisé en ce que**
les trois pattes (11) sont réalisées de manière courbée plusieurs fois.

7. Elément d'appui selon la revendication 4,
**caractérisé en ce que**
les pattes (11) présentent des formes différentes.

8. Elément d'appui selon la revendication 4,
**caractérisé en ce que**
deux des trois pattes (11) présentent la même forme.

9. Elément d'appui selon la revendication 7 ou 8,
**caractérisé en ce**
**qu'**au moins l'une des trois pattes (11) est réalisée sous forme de patte en forme de langue (11b).

10. Elément d'appui selon la revendication 7 ou 8,
**caractérisé en ce**
**qu'**au moins l'une des trois pattes (11) présente une forme de type oignon (11a).

11. Elément d'appui selon la revendication 10,
**caractérisé en ce que**
la patte en forme d'oignon (11a) présente un évidement (17).

12. Elément d'appui selon l'une quelconque des revendications 1 à 11,
**caractérisé en ce que**
la pince (8) présente une fente (15) dans la région d'une conduite d'alimentation électrique (7) de la soupape d'injection de carburant (1).

13. Elément d'appui selon l'une quelconque des revendications 1 à 12,
**caractérisé en ce que**
la pince (8) est fabriquée en acier à ressort par estampage.

14. Elément d'appui selon l'une quelconque des revendications 1 à 13,
**caractérisé en ce que**
la soupape d'injection de carburant (1) est précontrainte par l'élément d'appui (3) contre la conduite de distribution de carburant (2).

15. Elément d'appui selon l'une quelconque des revendications 1 à 14,
**caractérisé en ce que**
l'élément d'appui (3) est guidé à travers la culasse (12) du moteur à combustion interne.
